# FASCICULE DE BREVET EUROPEEN

(11) **EP 0 270 409 B1**
(45) Date de publication et mention de la délivrance du brevet: **25.04.1990**
(21) Numéro de dépôt: 87402465.6
(22) Date de dépôt: 02.11.1987
(51) Int. Cl.: E03D 9/03

(54) **Récipient pour distribuer des doses de liquide de traitement**
Behälter zum Dosieren von Behandlungsflüssigkeit
Container for dispensing doses of a treatment liquid

(30) Priorité: 03.11.1986 FR 8615276; 19.05.1987 FR 8706965
(43) Date de publication de la demande: 08.06.1988
(73) Titulaire: Bavaveas, Tristan, F-75015 Paris (FR)
(72) Inventeur: Bavaveas, Tristan, F-75015 Paris (FR)
(74) Mandataire: Derambure, Christian

(56) Documents cités:
- EP-A- 0 141 687
- FR-A- 1 493 712
- GB-A- 710 796
- GB-A- 2 094 846
- US-A- 3 895 739

## Description

L'invention concerne un récipient pour distribuer des doses de liquide de traitement.

On connaît de nombreuses formes de réalisation de récipients pour distribuer des doses de liquide de traitement, comportant un dispositif doseur monté dans le col, le récipient étant destiné à fonctionner avec le col dirigé vers le bas, successivement immergé et émergé dans une masse d'eau, notamment d'une chasse d'eau de toilette.

Dans une première forme de réalisation, faisant l'objet de nombreuses variantes, le dispositif doseur comporte un flotteur pendant sous le col du récipient, fixé à un ou deux clapets mobiles coopérant avec un ou deux sièges fixes ménagés dans le col du récipient. Cette première forme de réalisation est fondée sur le principe que la variation du niveau d'eau dans la chasse d'eau provoque le coulissement vertical ascendant ou descendant du flotteur qui lui-même provoque l'ouverture et la fermeture du ou des clapets, lesquels sont de type mécanique ou à air. Selon certaines variantes, les clapets, les sièges et le col du récipient sont agencés pour définir des chambres de dosage, avec pour objectif de délivrer des doses définies de liquide de traitement. Les récipients avec dispositifs doseur selon cette première forme de réalisation ont comme inconvénients que leur fonctionnement est lié au mouvement du flotteur avec toutes les imprécisions qui en résultent ; que l'arrêt de l'écoulement est très aléatoire, les fermetures de type mécanique se révélant peu fiable ; et enfin, qu'ils nécessitent de nombreuses pièces.

Dans une seconde forme de réalisation, un trou de décharge est ménagé dans une paroi transversale écartée du bord libre du goulot en ménageant une chambre d'air. Le récipient n'est que partiellement rempli avec le liquide d'entretien. Cette seconde forme de réalisation est fondée sur le principe que la montée du niveau de l'eau dans la chasse d'eau au dessus du bord libre du col emprisonne une masse d'air dans la chambre d'air. Puis, lorsque le niveau continue de monter, cette masse d'air est compressée et, lorsque la surpression est suffisante, est éjectée partiellement dans le récipient au-dessus du liquide de traitement où il provoque une certaine surpression par rapport à l'atmosphère ambiante extérieure. Lorsque le niveau de l'eau dans la chasse d'eau s'abaisse et vient en dessous du bord libre du col, la surpression qui existait dans la chambre d'air disparaît, par suite de sa mise en communication avec l'atmosphère ambiante extérieure. La surpression existant dans le récipient provoque alors l'expulsion de liquide de traitement jusqu'à ce que l'équilibre des pressions soit de nouveau réalisé de part et d'autre du trou de décharge. Cette seconde forme de réalisation est décrite dans les brevets anglais GB-A 710 796, GB-A 2 094 846. Cette seconde forme de réalisation présente, sur la première forme de réalisation décrite précédemment, deux avantages essentiels. D'une part, un fonctionnement "hydraulique" résultant de la seule variation de la pression dans le temps par suite du remplissage et de la vidange de la chasse d'eau et de la différence de pression qui en résulte de part et d'autre du trou de décharge, ce fonctionnement étant théoriquement continu par opposition à un fonctionnement "mécanique" mettant en jeu l'entraînement d'un flotteur commandant un ou plusieurs clapets, qui finissent tous par se bloquer et dont le fonctionnement est donc forcément discontinu. Cependant, les formes d'exécution de cette seconde forme de réalisation présentant comme inconvénient le fait que, du fait du principe même de fonctionnement, la quantité de liquide d'entretien délivrée n'est pas constante dans le temps, au fur et à mesure que le récipient se vide. En effet, au fur et à mesure que le récipient se vide, d'une part la pression hydrostatique exercée par le liquide d'entretien sur le trou de décharge diminue et, d'autre part, le volume d'air dans le récipient qui doit être mis en surpression pour l'évacuation du liquide d'entretien augmente.

L'invention a pour objet un récipient pour distribuer des doses de liquide de traitement, agencé pour délivrer des doses constantes de liquide d'entretien, quelle que soit la tension superficielle du liquide dont on souhaite la distribution.

L'invention propose donc, d'abord, et dans une première variante un récipient pour distribuer des doses d'un liquide de traitement comportant un dispositif doseur monté dans le col, le récipient étant destiné à fonctionner avec le col dirigé vers le bas successivement immergé et émergé dans une masse d'eau, notamment d'une chasse d'eau de toilette, le dispositif doseur étant du type comportant essentiellement une paroi transversale écartée du bord libre du col en définissant ainsi une chambre d'air et un trou d'évacuation du liquide de traitement percé dans la paroi, le dispositif doseur fonctionnant dans une première phase par création d'une surpression d'air dans le récipient lors de la montée du niveau de la masse d'eau au-dessus du niveau du col, du fait de la formation dans la chambre d'une masse d'air séparée de l'atmosphère ambiante par la masse d'eau puis de sa compression et enfin de son expulsion dans le récipient via le trou d'évacuation et, dans une seconde phase, lors de la descente du niveau de la masse d'eau en-dessous du niveau du col par l'évacuation d'une partie du liquide de traitement via le trou d'évacuation qui se trouve éjecté à l'extérieur du récipient à la suite de la surpression créée précédemment dans celui-ci, du fait de la mise en communication de la chambre d'air avec l'atmosphère ambiante, jusqu'à ce que la pression du récipient se retrouve à une valeur correspondant à celle de l'air ambiant provoquant ainsi l'arrêt de l'écoulement du liquide de traitement, caractérisé en ce que le dispositif doseur comporte un organe de régulation mécanique, mobile, fonctionnant essentiellement par gravité, ayant pour fonctions, d'une part, de diminuer l'ouverture d'un passage conduisant à un trou de décharge lors de la seconde phase de descente du niveau d'eau et de décharge du liquide de traitement et, d'autre part, de diminuer la variation relative du poids total de l'organe de régulation et de la colonne de liquide de traitement qu'il supporte, étant donné le poids propre de l'organe de régulation, cet organe de régulation ayant pour effet de régulariser les doses distribuées au fur et à mesure que le récipient est vidé.

L'invention propose, ensuite, un récipient pour distribuer des doses d'un liquide de traitement comportant un dispositif doseur monté dans le col caractérisé en ce qu'il comporte un organe de régulation constitué par une pièce montée mobile avec un passage dans une jupe attenante à la paroi transversale, placée dans la chambre d'air, terminée du côté du bord libre du col, normalement inférieur, par le trou de décharge et du côté opposé, c'est-à-dire vers le récipient, normalement supérieur, par le trou d'évacuation.

L'invention propose enfin et dans une seconde variante un récipient pour distribuer des doses d'un liquide de traitement comportant un dispositif doseur monté dans le col, le dispositif doseur étant du type comportant une paroi transversale supérieure écartée du bord libre inférieur du col en définissant une chambre d'air et percée d'un trou d'évacuation du liquide de traitement ; un retour transversal inférieur fixe écarté du bord libre inférieur du col et percé d'un trou de décharge du liquide de traitement écarté axialement du trou d'évacuation ; une jupe latérale fixe reliant la paroi transversale supérieure et le retour inférieur ; un passage du liquide de traitement entre le trou d'évacuation et le trou de décharge, le long de la jupe ; et une partie formant pointeau mobile axialement et agencée pour coopérer avec le trou de décharge, caractérisé en ce que la partie formant pointeau : apppartient à un organe situé essentiellement entre la paroi transversale supérieure et le retour inférieur ; est mobile entre une position extrême inférieure dans laquelle elle coopère avec le retour transversal inférieur formant siège pour fermer le trou de décharge et une position supérieure dans laquelle elle est écartée du retour inférieur pour ouvrir au moins partiellement le trou de décharge ; et sur laquelle s'exerce une force verticale descendante qui est, d'une part supérieure à la force maximale exercée par le liquide de traitement sur le trou d'évacuation et, d'autre part, inférieure à la force exercée sur le trou de décharge du fait de l'eau se trouvant dans la chasse pleine via la chambre d'air ; de manière que, en premier lieu, lorsque la chasse est pleine, cette partie formant pointeau soit en position extrême inférieure du fait de la force qui s'exerce sur elle ; en second lieu, lorsque la chasse se vide, cette partie formant pointeau passe d'abord de sa position extrême inférieure à une position supérieure du fait que cette force est inférieure à la force exercée en sens opposé par la surpression d'air dans le récipient au-dessus du liquide de traitement et par le liquide de traitement soi-même, jusqu'à écoulement d'une dose de liquide de traitement par le trou de décharge et que cette partie formant pointeau passe ensuite de cette position supérieure à sa position extrême inférieure lorsque la force exercée dans le sens opposé à la force qui s'exerce sur cette partie formant pointeau est inférieure à cette dernière force ; et, en troisième lieu, lorsque la chasse se remplit, cette partie formant pointeau passe d'abord de sa position extrême inférieure à cette position supérieure du fait que la force exercée par l'eau de la chasse est supérieure à celle exercée en sens opposé par le liquide de traitement, ce qui provoque le transfert d'air de la chambre d'air à l'intérieur du récipient au-dessus du liquide de traitement via le trou de décharge, le passage et le trou d'évacuation en participant ainsi à la création de ladite surpression d'air et cette partie formant pointeau soit ensuite passée de cette position supérieure à sa position extrême inférieure, du fait de la force qui s'exerce sur ladite partie formant pointeau, lorsque les surpressions d'air à l'intérieur du récipient au-dessus du liquide de traitement et à l'intérieur de la chambre d'air sont substantiellement égales.

Les autres caractéristiques et avantages de l'invention résulteront de la description qui suivra en référence aux dessins annexés dans lesquels:
. La figure 1 est une vue schématique montrant le mode de montage d'un récipient selon la première variante de l'invention dans une chasse d'eau de toilette, le récipient étant rempli, la chasse étant également remplie.
. Les figures 2A et 2B sont deux vues schématiques, partielles, à plus grande échelle, d'une première forme de réalisation possible de la première variante de l'invention dans deux états différents de fonctionnement, respectivement chasse vide et chasse remplie.
. Les figures 3 et 4 sont deux vues schématiques, partielles, à plus grande échelle, d'une seconde et d'une troisième forme de réalisation possible de la première variante.
. Les figures 5 et 6 sont deux vues schématiques en coupe par un plan axial du dispositif doseur selon la seconde variante de l'invention représenté partiellement (la chasse d'eau n'étant pas représentée) et selon deux modes de réalisation.

L'invention concerne un récipient 1 pour distribuer des doses d'un liquide de traitement 2, destiné principalement à une chasse d'eau 3 de toilette.

Le liquide 2 a, comme fonction, de colorer, de parfumer, de désinfecter, ou autre. Le qualificatif "de traitement" vise donc à couvrir toute fonction souhaitée. Ce liquide contient généralement des produits tensio-actifs et, pour cette raison, a une tension superficielle très nettement supérieure à celle de l'eau.

Le récipient 1 comporte une paroi latérale 4, un fond 5 et un col (ou goulot) 6 limité par un bord libre 7 définissant une ouveture 8.

Le récipient 1 peut présenter un axe général, normalement vertical 1a. Il peut être cylindrique ou, préférentiellement aplati avec une section droite transversale au moins sensiblement pseudo rectangulaire. Le récipient 1 est rigide de manière à ne pas être substantiellement déformé en cas de dépression ou de surpression à l'intérieur.

Initialement, le liquide de traitement 2 remplit seulement partiellement le récipient 1, par exemple aux 2/3 de son volume, de manière à laisser, dans celui-ci, une certaine masse d'air 9 nécessaire au fonctionnement.

Le récipient 1 peut avoir, par exemple, une hauteur de l'ordre de 15cm et un volume total de l'ordre de 300cmε.

Avant usage, pour le stockage et le transport, un bouchon (non représenté) est vissé ou encliqueté ou autre sur le col 6 pour fermer l'ouverture 8. Dans cette situation, le récipient 1 normalement repose sur son fond 5, le col 6 étant dirigé vers le haut.

Le récipient 1 comporte un dispositif doseur 10 monté dans le col 6, du type comportant essentiellement une paroi transversale 11 placée dans le col 6 écartée du bord libre 7 ; un trou d'évacuation 12 du liquide de traitement percé dans la paroi 11 notamment axialement (première variante) ou latéralement (seconde variante) ; et une chambre d'air 13 limitée par la paroi 11 et la partie du col 6 s'étendant entre la paroi 11 et le bord libre 7.

En fonctionnement, le récipient 1 est placé, bouchon enlevé, col 6 dirigé vers le bas dans la chasse d'eau 3, notamment verticalement. Un crochet 14 en particulier téléscopique et pouvant constituer également un organe de réglage de la position relative du récipient 1 dans la chasse d'eau 3 de manière à régler la hauteur par rapport à l'eau à laquelle est placé le récipient 1, ou plus généralement tout autre organe de maintien similaire permet de fixer de façon amovible le récipient 1 dans la chasse d'eau 3, dans cette position, de manière que le col 6 soit respectivement immergé ou émergé de la masse d'eau 15 de la chasse d'eau 3 lorsque celle-ci est pleine ou vide. Par conséquent, le col 6 est successivement immergé et émergé lorsqu'on fait fonctionner la chasse d'eau 3. Le niveau d'eau 16 de la masse d'eau 15 de la chasse d'eau 3 remplie est écarté vers le haut du trou d'évacuation 12 d'une distance suffisante pour créer la surpression d'air nécessaire au fonctionnement du dispositif doseur 10. Cette distance est de l'ordre de quelques centimètres. Par example, le niveau d'eau 16 de la chasse d'eau 3 pleine se trouve un peu au-dessus du col 6.

Le fonctionnement du dispositif doseur 10 est le suivant :

Lorsque la chasse d'eau 3 se remplit d'eau, après actionnement, le niveau 16 monte jusqu'à atteindre le bord libre 7. A cet isntant, une certaine masse d'air se trouve emprisonnée dans la chambre d'air 13. Le niveau 16 continue à monter jusqu'au niveau maximal correspondant à la chasse d'eau 3 pleine. Cette élévation du niveau 16 provoque une surpression de l'air dans la chambre 13 par rapport à la pression existant à l'intérieur du récipient 1. Lorsque la surpression est suffisante, de l'air de la chambre 13 est expulsé dans le récipient 1 via le trou d'évacuation 12 et à travers le liquide de traitement 2 jusqu'à la masse d'air 9 se trouvant alors sous le fond 5, jusqu'à ce qu'un nouvel équilibre des pressions s'établisse de part et d'autre du trou d'évacuation 12. Dans cette première phase, il y a donc création d'une surpression d'air dans le récipient 1.

Dans cette situation d'équilibre, la chasse d'eau 3 pleine, le liquide de traitement 2 ne peut s'écouler par le trou d'évacuation 12, compte tenu des pressions de part et d'autre du trou 12 et des dimensions du trou 12.

Lorsque la chasse d'eau 3 est actionnée, la masse d'eau 15 qu'elle contient est évacuée et le niveau 16 descend. Lorsque le niveau 16 atteint le bord libre 7, la chambre d'air 13 vient en communication avec l'atmosphère ambiante extérieure et la surpression qui existait précédemment dans cette chambre 13 disparaît. Il en résulte que la pression au-dessus du trou d'évacuation 12, c'est-à-dire là où se trouve le liquide de traitement 2 est supérieure à celle qui existe au-dessous dudit trou 12, dans la chambre 13, du fait de la surpression précédemment créée. Cette différence des pressions de part et d'autre de la paroi 11 provoque l'évacuation partielle du liquide de traitement 2 via le trou d'évacuation 12 (seconde phase). Cet écoulement du liquide de traitement 2 s'arrête lorsque les pressions relatives eu égard la tension superficielle du liquide de traitement 2 et la pression hydrostatique arrivent en équilibre.

Le dispositif doseur 10 selon l'invention comporte, selon une première variante et un premier aspect de l'invention (figures 1 à 4), un organe de régulation 17a, mécanique, mobile, fonctionnant essentiellement par gravité, ayant pour fonctions, d'une part, de diminuer l'ouverture du passage conduisant à un trou de décharge 18 lors de la seconde phase de descente du niveau d'eau 16 et de décharge du liquide de traitement 2 de façon à faire varier le point d'équilibre entre la pression ambiante une fois l'eau retirée et la pression à l'intérieur du récipient 1 par rapport au même équilibre que l'on aurait obtenu sans cette régulation mécanique et par un trou de dimensions constantes et, d'autre part, de diminuer la variation relative du poids total de l'organe de régulation 17a et de la colonne de liquide de traitement 2 qu'il supporte, étant donné le poids propre de l'organe de régulation 17a, cet organe de régulation 17a ayant pour effet de régulariser les doses distribuées au fur et à mesure que le récipient 1 est vidé.

Le dispositif doseur 10 selon l'invention comporte, selon cette même première variante et un second aspect de l'invention, un organe de régulation 17a constitué par une pièce 19 montée mobile avec un passage 23 dans une jupe 20 attenante à la paroi transversale 11, placée dans la chambre d'air 13, terminée du côté du bord libre 7 du col 6, notamment inférieur, par un trou de décharge 18 et du côté opposé, c'est-à-dire vers le récipient 1, normalement supérieur, par le trou d'évacuation 12.

La pièce mobile 19 comporte une paroi latérale 21 écartée de la paroi latérale 22 de la jupe 20 pour définir entre elles un passage calibré 23 pour le liquide de traitement 2.

Il est prévu des saillies ou similaire 24 au voisinage du trou d'évacuation 12, de manière que le trou d'évacuation 12 reste ouvert en permanence, quelle que soit la position de la pièce mobile 19, notamment dans sa position extrême supérieure.

La jupe 20 comporte un retour inférieur 25 dans lequel est réalisé le trou de décharge 18 dans lequel coulisse librement la pièce mobile 19 sans obturer le trou de décharge 18.

Le retour 25 a préférentiellement une forme conique, tronconique, pyramidale ou de tronc de pyramide dont la pointe est dirigée vers le bas, c'est-à-dire vers le bord libre 7 et dont la grande base est dirigée vers le haut, c'est-à-dire vers la paroi transversale 11.

Il est entendu que dans toute la description, les qualificatifs "haut", "bas", "supérieur", "inférieur" se réfèrent au récipient en position de fonctionnement, le col 6 dirigé vers le bas.

La jupe 20 comporte un retour supérieur 26 dans lequel est réalisé le trou d'évacuation 12.

Le passage 23 entre la pièce mobile 19 et la jupe 20 et le trou de décharge 18 ouvert ont des dimensions de même ordre de grandeur, fonction de la tension superficielle du liquide d'entretien 2 pour déterminer le débit du liquide d'entretien 2. Le trou d'évacuation 12 est de dimension suffisantes pour alimenter de façon suffisante le passage 23 entre la pièce mobile 19 et la jupe 20. Le passage 23 a donc une dimension permettant l'évacuation d'une dose précise de liquide de traitement 2 et ultérieurment l'arrêt de l'évacuation.

La course de déplacement axial de la pièce mobile 19 est de l'ordre de grandeur de la dimension du trou de décharge 18.

En particulier, la dimension du trou de décharge 18 ouvert est fonction de la tension superficielle du liquide que l'on veut distribuer ainsi que du débit que l'on désire obtenir.

La dimension du passage entre le trou de décharge 18 et l'extrémité inférieure de la pièce mobile 19 est du même ordre ou légèrement supérieur aux dimensions du passage 23 entre la pièce mobile 19 et la jupe 20.

Le poids de la pièce mobile 19 est plus grand, notamment nettement plus grand, que le poids de la colonne de liquide de traitement 2 sur le trou d'évacuation 12. Par exemple, la pièce mobile a un poids de l'ordre de trois à cinq fois celui de la colonne de liquide de traitement 2 sur le trou d'évacuation 12. Cette disposition est telle que le poids total de la pièce mobile 19 et de la colonne de liquide de traitement 2 varie, de façon relative, nettement moins que s'il n'y avait pas de pièce mobile 19 d'un tel poids. Il en résulte une régulation du dosage du liquide de traitement 2 délivré.

Ainsi que cela résulte de ce qui précède, la pièce mobile 19 ne constitue pas, à proprement parler, un clapet destiné à obturer de façon hermétique le trou de décharge 18. Outre la fonction mentionnée précédemment de "tare" ajoutée au poids de la colonne de liquide de traitement 2 sur le trou d'évacuation 12, la pièce mobile 19 a pour fonction de restreindre considérablement le passage 23 entre la pièce mobile 19 et la jupe 20 jusqu'à une valeur minimale propre à arrêter l'écoulement du liquide de traitement 2 situant ainsi le point d'équilibre de la pression du récipient 1 et de celle de l'air ambiant à un niveau supérieur à la normale sans l'existence de cette pièce mobile 19 et ceci afin de régulariser les doses de liquide de traitement 2 délivrées.

Du fait, de ces deux fonctions distinctes mais complémentaires, la pièce mobile 19 a un effet régulateur sur les doses de liquide de traitement 2 délivrées, celles-ci étant relativement constantes du début à la fin du récipient 1. Ces doses sont, par exemple, de l'ordre de 0,125ml à 0,250ml de produit, ce qui, pour un récipient tel que celui mentionné précédemment, correspond, par un usage normal moyen, à une durée de fonctionnement de l'ordre de deux à quatre mois.

La pièce mobile 19 peut prendre deux positions extrêmes : une position extrême supérieure et une position extrême inférieure. Dans la position extrême supérieure, la pièce mobile 19 est la plus rapprochée du trou d'évacuation 12 et les deux trous 12 et 18 sont ouverts. Cette position est celle qui survient lorsque pendant la première phase de fonctionnement, l'air de la chambre 13 est comprimé. Dans la position extrême inférieure, la partie extrême inférieure de la pièce mobile 19 est à l'intérieur du trou de décharge 18 sans l'obturer nécessairement et ses parois en forme de cône reposent sur les parois équivalentes du retour inférieur 25, le passage 23, aux points de contact étant réduit à une valeur si faible que, compte tenu des pressions en jeu et de la tension superficielle du liquide de traitement 2, il y ait arrêt de l'écoulement du liquide avant que la pression intérieure du récipient 1 n'ait retrouvé sa valeur initiale. Le récipient 1 reste donc toujours en légère surpression. Cette position extrême inférieure survient à la fin de la seconde phase de fonctionnement.

Préférentiellement, le trou d'évacuation 12 est situé au même niveau ou au voisinage immédiat, notamment légèrement au-dessus, de la paroi 11. De plus, la jupe 20 ainsi que le retour 25 sont situés en totalité ou presque en totalité dans la chambre 13.

Par exemple, d'une part, la hauteur axiale H de la jupe 20 peut être de l'ordre de la moitié de l'écartement E entre la paroi 11 et le bord libre 7 et, d'autre part, le diamètre d de la jupe 20 peut être également de l'ordre de la moitié du diamètre D de la chambre 13. Enfin; l'écartement E peut être du même ordre de grandeur que le diamètre D ou légèrement supérieur. D'excellents résultats, avec le récipient 1 décrit précédemment ont été obtenus avec H, E, d, D respectivement voisins de 1,5cm ; 3cm ; 1,25cm ; 2,75cm.

Préférentiellement, la paroi 11 est un flan plan annulaire d'une pièce fixe support 27 montée dans le col 6 et comprenant une partie cylindrique extérieure 28 (de diamètre D) maintenue, notamment à force, dans le col 6 et une partie cylindrique intérieure 29 constituant la paroi externe de la jupe 20. Le retour inférieur 25 est préférentiellement formé par la pièce fixe support 27.

Une autre pièce 30 montée à force dans la pièce support 27 constitue la paroi interne de la jupe 20 et le retour supérieur 26. Cette pièce 30 est montée après insertion, dans la jupe 20 et entre les retours 25, 26 de la pièce mobile 19.

La pièce 30 peut comporter une saillie annulaire extérieure 31 venant en appui sur la paroi 11 pour bloquer axialement et placer en position correcte la pièce 30 sur la pièce support 27.

Selon un premier mode de réalisation, le retour supérieur 26 est sensiblement plan (en dehors des saillies 24) et perpendiculaire à l'axe du récipient 1. Selon un second mode de réalisation, le retour supérieur 26 a une forme générale conique ou pyramidale dont la pointe est dirigée vers le fond 5 et la grande base vers la pièce mobile 19.

Selon un autre mode de réalisation, la pièce mobile 19 a en section droite axiale une forme limitée par une paroi latérale 21, une paroi d'extrémité supérieure transversale 32, notamment perpendiculaire à l'axe du récipient 1 et une paroi inférieure 33, notamment en forme de cône à pointe dirigée vers le bas. En section droite transversale, la pièce 19 a une forme circulaire. Selon un second mode de réalisation, la pièce mobile 19 a une forme sphérique.

Ces deux couples de modes de réalisation décrits précédemment peuvent être combinés ensemble.

Ainsi que cela résulte de ce qui précède, le poids de la pièce mobile 19 sert à contrôler la surpression créée à l'intérieur du récipient 1 après son immersion de façon à agir sur le volume de la dose évacuée après chaque fonctionnement de la chasse 3.

La pièce mobile 19 permet à chaque fois que le doseur se trouve émergé de n'évacuer qu'une dose de liquide 2 correspondant à une partie seulement de la quantité d'air introduite précédemment dans la récipient 1 au moment de l'immersion du doseur.

Le dispositif doseur 10, selon l'invention, est tel, selon une seconde variante et un premier aspect de l'invention (figures 5 et 6), qu'une partie formant pointeau 17b appartient à un organe 34 situé essentiellement entre la paroi transversale supérieure 11 et le retour inférieur 25 ; est mobile entre une position extrême inférieure (cas de figure) dans laquelle elle coopère avec le retour inférieure 25 formant siège pour fermer le trou de décharge 18 et une position supérieure (non représentée) dans laquelle elle est écartée du retour inférieur 25 pour ouvrir au moins partiellement le trou de décharge 18 ; et sur laquelle s'exerce une force verticale descendante qui est d'une part supérieure à la force maximale exercée par le liquide de traitement 2 sur le trou d'évacuation 12 et, d'autre part, inférieure à la force exercée sur le trou de décharge 18 du fait de l'eau se trouvant dans la chasse pleine via la chambre d'air 13 ; de manière que, en premier lieu, lorsque la chasse 3 est pleine, la partie formant pointeau 17b soit en position extrême inférieure du fait de la force qui s'exerce sur elle ; en second lieu, lorsque la chasse 3 se vide, cette partie formant pointeau 17b passe d'abord de sa position extrême inférieure à une position supérieure du fait que cette force est inférieure à la force exercée en sens opposé par la surpression d'air dans le récipient 1 au-dessus du liquide de traitement 2 et par le liquide de traitement soi-même, jusqu'à écoulement d'une dose de liquide de traitement 2 par le trou de décharge 18 et que cette partie formant pointeau 17b passe ensuite de cette position supérieure à sa position extrême inférieure lorsque la force exercée dans le sens opposé à la force qui s'exerce sur cette partie formant pointeau est inférieure à cette dernière force; et, en troisième lieu, lorsque la chasse 3 se remplit, cette partie formant pointeau 17b passe d'abord de sa position extrême inférieure à cette position supérieure du fait que la force exercée par l'eau de la chasse 3 est supérieure à celle exercée en sens opposé par le liquide de traitement 2, ce qui provoque le transfert d'air de la chambre d'air 13 à l'intérieur du récipient 1 au-dessus du liquide de traitement 2 via le trou de décharge 18 le passage 23 et le trou d'évacuation 12 en participant ainsi à la création de ladite surpression d'air et cette partie formant pointeau 17b soit ensuite passée de cette position supérieure à sa position extrême inférieure, du fait de la force qui s'exerce sur ladite partie 17b formant pointeau lorsque les surpressions d'air à l'intérieur du récipient 1 au-dessus du liquide de traitement 2 et à l'intérieur de la chambre d'air 13 sont substantiellement égales.

Le dispositif doseur 10, selon l'invention est tel, selon cette même seconde variante, un second aspect de l'invention et un premier mode de réalisation possible, (figure 5) que la partie formant pointeau 17b forme un ensemble monobloc, avec l'organe 34 qui est rigide et indéformable logé à coulissement axial dans une chemise fixe 35 comportant une cloison transversale d'extrémité supérieure 36 et une cloison latérale 37 terminée par une ouverture inférieure 38. Dans cette première variante, ladite force exercée sur la partie formant pointeau 17b, en l'occurrence, l'organe mobile 34 est son propre poids.

De plus, ces deux aspects de l'invention dans cette seconde variante se combinent l'un avec l'autre.

On décrit maintenant plus en détail la structure du dispositif doseur 10 en se référant à la figure 5.

Le passage 23 du liquide de traitement est défini d'une part par l'écartement radial existant entre la jupe 20 et la cloison latérale 37 en regard et, d'autre part, par l'écartement axial existant entre le retour inférieur 25 et la cloison latérale 37, l'écartement radial étant en communcation avec l'écartement axial.

La chemise 35 comporte des saillies 39 attenantes à la cloison latérale 37 et dirigées vers l'extérieur ayant pour fonctions, d'une part, de maintenir en place, enfoncée à force, la chemise 35 dans la jupe 20 et, d'autre part, de ménager entre la cloison latérale 37 et la jupe 20 les écartements radial et axial constituant le passage 23 du liquide de traitement. Par exemple, les saillies 39 sont au moins au nombre de trois, notamment quatre ou plus, réparties régulièrement autour de l'axe 12 du dispositif doseur 10 et ont une forme allongée axialement, notamment s'étendant sur toute la hauteur axiale de la cloison latérale 37.

La cloison transversale d'extrémité supérieure 36 et la paroi transversale supérieure 11 sont au moins sensiblement coplanaires et planes, le trou d'évacuation 12 étant ménagé entre elles. Le trou d'évacuation 12 a donc une forme générale d'anneau.

L'ouverture inférieure 38 et le trou de décharge 18 sont situés en regard et à proximité l'un de l'autre, le diamètre de l'ouverture inférieure 38 étant plus grand (notamment nettement plus grand, que celui du trou de décharge 18).

Par ailleurs, l'aire du trou de décharge 18 est supérieure, notamment nettement supérieure à l'aire du trou d'évacuation 12. Par exemple, l'aire du trou de décharge 18 est de l'ordre de 2 à 3 fois environ l'aire du trou d'évacuation 12.

Le retour 25 a une forme tronconique à pointe dirigée vers le bas et dont l'angle d'ouverture est compris entre 107 degrés et 146 degrés environ, plus spécialement entre 114 degrés et 140 degrés environ, notamment est égal ou voisin de 127 degrés.

L'organe mobile 34 est limité par une face transversale supérieure 40, une face latérale 41 et une face transversale inférieure 42, la face latérale 41 coopérant avec la cloison latérale 37 avec jeu radial 43 de manière à permettre à la fois le guidage axial et le coulissement axial de l'organe mobile 34.

L'organe mobile 34 saille, par sa face transversale inférieure 42, de l'ouverture 38 de la chemise 35.

La face transversale inférieure 25 a, au moins sensiblement, une forme conique dont la pointe 44 saille en dessous du trou de décharge 18.

L'angle d'ouverture de la face transversale inférieure 42 est compris entre 81 degrés et 111 degrés environ, notamment est égal ou de l'ordre de 96 degrés.

La face transversale inférieure 42 forme à son extrémité une pointe 44 renflée.

En position extrême inférieure, l'organe mobile 34 repose sur le retour inférieur 25, notamment au bord du trou de décharge 18. Dans cette position, les sommets réel ou fictif respectivement de l'organe mobile 34 et du retour inférieur 25, conique et tronconique, sont confondus ou proches, l'angle d'ouverture du retour inférieur 25 étant plus grand que celui de la face transversale inférieure 42 de manière à assurer, d'une part un bon contact de l'organe mobile 34 sur le bord du trou de décharge 18 et, d'autre part, l'existence, à proximité de la face latérale 41, d'un jeu 45 entre la face transversale inférieure 42 et le retour inférieur 25, jeu 45 en communication avec le passage 23 par l'écartement axial mentionné, ce qui permet au liquide de traitement 2 d'agir sur l'organe mobile, dans le sens de son soulèvement.

Préférentiellement, le chant d'extrémité inférieur 46 de la cloison latérale 37 autour de l'ouverture 38 est biseauté de manière à être au moins sensiblement parallèle au retour inférieur 25.

En position extrême supérieure, l'organe 34, notamment sa face transversale inférieure 42, est écarté du retour inférieur 25, notamment au bord du trou de décharge 18 d'une distance égale ou de l'ordre de l'écartement axial entre le retour inférieur 25 et la cloison latérale 37, plus précisément son chant 46.

La course du coulissement de l'organe mobile 34 est faible, mais nécessaire et suffisante pour assurer le fonctionnement optimal du dispositif doseur 10.

L'organe mobile 34 et/ou la chemise 35 est réalisé en un matériau rigide, notamment le polyacétal ou équivalent.

Dans une forme préférentielle de réalisation, le retour 25, la paroi transversale supérieure 11 et la jupe 20 sont monoblocs et font partie d'une pièce 27 comportant également une partie cylindrique extérieure 28.

La pièce 27 est réalisée en un matériau presen- tant une certaine souplesse pour faciliter l'étanchéité avec le col du récipient et/ou avec l'organe mobile 34.

Ainsi que cela résulte de ce qui précède, l'organe mobile 34 a une forme générale cylindrique avec une partie inférieure 42 constituant la partie formant pointeau 17b conique ou pseudo-conique. Il est monté coulissant avec faible jeu et faible course dans la chemise 35 qui,en section axiale, a une forme générale de U renversé de mainère que la partie inférieure 42 conique ou pseudo-conique saille de l'ouverture 38 du U. La chemise 35 est elle-même montée, grâce aux saillies 39, fixe dans la jupe 20 formant cheminée. La pièce 27 a une forme générale de double U à savoir un grand U renversé défini en ce qui concerne l'âme par la paroi transversale supérieure 11 et en ce qui concerne les ailes par la partie cylindrique extérieure 28 et un petit U placé dans le grand U défini en ce qui concerne l'âme, percée, par le retour inférieur 25 et en ce qui concerne les ailes par la jupe 20 reliée à l'âme du grand U.

Le poids de l'organe mobile 34 est par exemple, d'une part, légèrement supérieur à la force maximale exercée par le liquide de traitement 2 sur le trou d'évacuation 12 et/ou, d'autre part, nettement inférieur à la force maximale exercée par l'eau de la chasse sur le trou de décharge 18 via la chambre d'air 13.

Le dispositif doseur 10 selon l'invention est tel, selon un autre aspect de l'invention de cette même seconde variante et le second mode de réalisation préférentiel (figure 6), que la partie formant pointeau 17b constitue la partie extrême inférieure d'un organe 47 monobloc dont la partie extrême supérieure 48 est fixe et présente une forme générale voisine de celle de la chemise fixe 35 précédemment décrite, à l'exception notable de l'ouverture inférieure 38 absente dans ce mode de réalisation.

De plus, un organe élastiquement déformable 49 agit sur la partie formant pointeau 17b pour produire sur cette partie 17b, la force nécessaire, ainsi qu'il est décrit plus haut. Par opposition au premier mode de réalisation où ladite force résulte du poids de l'organe mobile 34 pesant, ladite force est, dans ce second mode essentiellement ou substantiellement le résultat d'une force appliquée extérieure.

Dans une forme possible de réalisation, l'organe 47 comporte une partie, intermédiaire de raccordement 50 interposée entre la partie formant pointeau 17b et la partie extrême supérieure 48, cette partie intermédiaire de raccordement 50 étant. déformable, de manière qu'un déplacement relatif axial soit possible entre les parties 17b et 48, donc le déplacement axial de la partie 17b, la partie 48 étant immobilisée. Cette déformabilité de la partie intermédiaire 50 peut être réalisée de toute façon appropriée notamment par un affaiblissement de l'épaisseur de l'organe 47.

L'organe 47 est, dans une forme possible de réalisation creux, de manière à définir une cavité centrale 51 fermée hermétiquement dans laquelle est logé l'organe 49.

L'organe 49 est par exemple un ressort hélicoïdal agissant de manière à exercer une force dans le sens d'une expansion.

L'organe 47 est, dans une forme possible de réalisation, tel que la cloison transversale d'extrémité supérieure 36 est agencée amovible mais blocable hermétiquement sur la partie extrême supérieure 48 de l'organe 47, par exemple encliquetable au moyen de saillies et creux 52.

Dans la forme de réalisation décrite, seule la partie intermédiaire de raccordement 50 est déformable, la partie formant pointeau 17b étant indéformable, notamment suffisamment épaisse, en particulier en formant, à l'intérieur de la cavité 51 un siège pour le ressort 49.

Dans cette forme de réalisation, l'angle d'ouverture de la face transversale inférieure 42 est égal ou de l'ordre de 120_{°}.

Le dispositif doseur selon l'invention permet de distribuer des doses constantes ou sensiblement constantes de liquide de traitement. Ces doses peuvent varier, par exemple, de 0,10ml à 0,25ml chacune. Le récipient 1 peut permettre la distribution de 2 500 doses ou plus. Les paramètres physiques d'un dispositif doseur (notamment dimensions, poids, force, etc ...) sont déterminés par l'homme du métier selon la dose souhaitée.

Quelle que soit la variante de réalisation, la superficie du trou d'évacuation 12 est égale ou légèrement supérieure à celle du trou de décharge 10. De plus, la course de l'organe 17, 19 est fonction de la superficie d'écoulement dans le passage 23 afin d'éviter que l'ouverture du trou de décharge soit plus grande que la superficie d'écoulement dans le passage 23.

## Revendications

1. Récipient pour distribuer des doses d'un liquide de traitement (2) comportant un dispositif doseur (10) monté dans le col (6), le récipient (1) étant destiné à fonctionner avec le col (6) dirigé vers le bas successivement immergé et émergé dans une masse d'eau (15), notamment d'une chasse d'eau (3) de toilette, le dispositif doseur (10) étant du type comportant essentiellement une paroi transversale (11) écartée du bord libre (7) du col (6) en définissant ainsi une chambre d'air (13) et un trou d'évacuation (12) du liquide de traitement (2) percé dans la paroi (11), le dispositif doseur (10) fonctionnant dans une première phase par création d'une surpression d'air dans le récipient (1) lors de la montée du niveau (16) de la masse d'eau (15) au-dessus du niveau du col (6), du fait de la formation dans la chambre (13) d'une masse d'air séparée de l'atmosphère ambiante par la masse d'eau (15) puis de sa compression et enfin de son expulsion dans le récipient (1) via le trou d'évacuation (12) et, dans une seconde phase, lors de la descente du niveau (16) de la masse d'eau (15) en-dessous du niveau du col (6) par diminution de la surpression d'air et l'évacuation du liquide de traitement (2) via le trou d'évacuation (12), du fait de la mise en communication de la chambre (13) avec l'atmosphère ambiante, jusqu'à ce que les pression relatives eu égard la tension superficielle du liquide de traitement provoquent l'arrêt de l'écoulement du liquide de traitement (2), caractérisé en ce que le dispositif doseur (10) comporte un organe de régulation (17), mécanique, mobile, fonctionnant essentiellement par gravité, ayant pour fonctions, d'une part, de diminuer l'ouverture d'un passage (23) conduisant à un trou de décharge (18) lors de la seconde phase de descente du niveau d'eau (16) et de décharge du liquide de traitement (2) et, d'autre part, de diminuer la variation relative du poids total de l'organe de régulation (17) et de la colonne de liquide de traitement (2) qu'il supporte, étant donné le poids propre de l'organe de régulation (17), cet organe de régulation (17) ayant pour effet de régulariser les doses distribuées au fur et à mesure que le récipient (1) est vidé.

2. Récipient pour distribuer des doses d'un liquide de traitement (2) comportant un dispositif doseur (10) monté dans le col (6), le récipient (1) étant destiné à fonctionner avec le col (6) dirigé vers le bas successivement immergé et émergé dans une masse d'eau (15), notamment d'une chasse d'eau (3) de toilette, le dispositif doseur (10) étant du type comportant essentiellement une paroi transversale (11) écartée du bord libre (7) du col (6) en définissant ainsi une chambre d'air (13) et un trou d'évacuation (12) du liquide de traitement (2) percé dans la paroi (11), le dispositif doseur (10) fonctionnant dans une première phase par création d'une surpression d'air dans le récipient (1) lors de la montée du niveau (16) de la masse d'eau (15) au-dessus du niveau du col (6), du fait de la formation dans la chambre (13) d'une masse d'air séparée d l'atmosphère ambiante par la masse d'eau (15) puis de sa compression et enfin de son expulsion dans le récipient (1) via le trou d'évacuation (12) et, dans une seconde phase, lors de la descente du niveau (16) de la masse d'eau (15) en-dessous du niveau du col (6) par diminution de la surpression d'air et l'évacuation du liquide de traitement (2) via le trou d'évacuation (12), du fait de la mise en communication de la chambre (13) avec l'atmosphère ambiante, jusqu'à ce que les pressions relatives en égard la tension superficielle du liquide de traitement provoquent l'arrêt de l'écoulement du liquide de traitement (2), caractérisé en ce que le dispositif doseur (10) comporte un organe de régulation (17), constitué par une pièce (19) montée mobile dans une jupe (20) attenante à la paroi transversale (11), placée dans la chambre d'air (13), terminée du côté du bord libre (7) du col (6), normalement inférieur, par le trou de décharge (18) et du côté opposé, c'est-à-dire vers le récipient (1), normalement supérieur, par le trou d'évacuation (12).

3. Récipient selon la revendication 2, caractérisé en ce que la pièce mobile (19) comporte une paroi latérale (21) écartée de la paroi latérale (22) de la jupe (20) pour définir entre elles un passage calibré (23) pour le liquide de traitement (2).

4. Récipient selon l'une quelconque des revendications 2 et 3, caractérisé en ce qu'il comporte des saillies ou similaire (24) au voisinage du trou d'évacuation (12), de manière que le trou d'évacuation (12) reste ouvert en permanence, quelle que soit la position de la pièce mobile (19), notamment dans sa position extrême supérieure.

5. Récipient selon l'une quelconque des revendications 2 à 4, caractérisé en ce que la jupe (20) comporte un retour inférieur (25) dans lequel est réalisé le trou de décharge (18) dans lequel coulisse la partie inférieure de la pièce mobile (19) sans obturer le trou de décharge (18).

6. Récipient selon l'une quelconque des revendications 2 à 5, caractérisé en ce que la jupe (20) com- prte un retour supérieur (26) dans lequel est réalisé le trou d'évacuation (12).

7. Récipient selon l'une quelconque des revendications 2 à 6, caractérisé en ce que la pièce mobile (19) et la jupe (20) comportent des parois équivalentes, le passage (23) étant réduit à une faible valeur quand la pièce mobile (19) est en position extrême inférieure.

8. Récipient selon l'une quelconque des revendications 2 à 7, caractérisé en ce que la course de déplacement axial de la pièce mobile (19) est de l'ordre de grandeur de la dimension du passage (23) entre la pièce mobile (19) et la jupe (20).

9. Récipient selon l'une quelconque des revendications 2 à 8, caractérisé en ce que la dimension du passage entre le trou de décharge (18) et l'extrémité inférieure de la pièce mobile (19) est du même ordre ou légèrement supérieur aux dimensions du passage (23) entre la pièce mobile (19) et la jupe (20).

10. Récipient selon l'une quelconque des revendications 2 à 9, caractérisé en ce que le poids de la pièce mobile (19) est plus grand, notamment nettement plus grand, que le poids de la colonne de liquide de traitement (2) sur le trou d'évacuation (12).

11. Récipient selon l'une quelconque des revendications 2 à 10, caractérisé en ce que la pièce mobile (19) a, en section droite axiale, une forme limitée par une paroi latérale (21), une paroi d'extrémité supérieure transversale (32) et une paroi inférieure (33) notamment en forme de cône à pointe dirigée vers le bas.

12. Récipient selon l'une quelconque des revendications 2 à 11, caractérisé en ce qu'il comporte une pièce fixe support (27) comprenant la paroi (11) une partie cylindrique extérieure (28) et une partie cylindrique intérieure (29), une autre pièce (30) étant montée dans la pièce support (27) et formant la paroi interne de la jupe (20) et le retour supérieur (26).

13. Récipient selon l'une quelconque des revendications 2 à 12, caractérisé en ce que le retour supérieur (26) est sensiblement plan et perpendiculaire à l'axe du récipient (1).

14. Récipient selon l'une quelconque des revendications 2 à 12, caractérisé en ce que le retour supérieur (26) a une forme générale conique ou pyramidale.

15. Récipient selon l'une quelconque des revendications 2 à 14, caractérisé en ce que le poids de la pièce mobile (19) sert à contrôler la surpression créée à l'intérieur du récipient (1) après son immersion de façon à agir sur le volume de la dose évacuée après chaque fonctionnement de la chasse (3).

16. Récipient selon l'une quelconque des revendications 2 à 15, caractérisé en ce que la pièce mobile (19) permet à chaque fois que le doseur se trouve émergé de n'évacuer qu'une dose de liquide (2) correspondant à partir seulement de la quantité d'air introduite précédemment dans le récipient (1) au moment de l'immersion du doseur.

17. Récipient pour distribuer des doses d'un liquide de traitement (2) comportant un dispositif doseur (10) monté dans le col (6), le récipient (1) étant destiné à fonctionner avec le col (6) dirigé vers le bas successivement immergé et émergé dans une masse d'eau, notamment d'une chasse d'eau de toilette, alternativement pleine et vide respectivement, le dispositif doseur (10) étant du type comportant essentiellement une paroi transversale supérieure (11) fixe écartée du bord libre inférieur (7) du col (6) en définissant ainsi une chambre d'air (13) et percée d'un trou d'évacuation (12) du liquide de traitement (2) ; un retour inférieur (25) fixe écarté du bord libre inférieur (7) du col (6) et percé d'un trou de décharge (18) du liquide de traitement écarté axialement du trou d'évacuation (12) ; une jupe (20) fixe reliant la paroi transversale supérieure (11) et le retour inférieur (25) ; un passage (23) du liquide de traitement (2) entre le trou d'évacuation (12) et le trou de décharge (18), le long de la jupe (20) ; et une partie formant pointeau (17b) mobile axialement et agencée pour coopérer avec le trou de décharge (18), caractérisé en ce que la partie formant pointeau (17b) appartient à un organe (34, 47) situé essentiellement entre la paroi transversale supérieure (11) et le retour inférieur (25) ; est mobile entre une position extrême inférieure dans laquelle elle coopère avec le retour inférieur (25) formant siège pour fermer le trou de décharge (18) et une position supérieure dans laquelle elle est écartée du retour inférieur (25) pour ouvrir au moins partiellement le trou de décharge (18) ; et sur laquelle s'exerce une force verticale descendante qui est d'une part supérieure à la force maximale exercée par le liquide de traitement (2) sur le trou d'évacuation (12) et, d'autre part, inférieure à la force exercée sur le trou de décharge (18) du fait de l'eau se trouvant dans le chasse pleine via la chambre d'air (13); de manière que, en premier lieu, lorsque la chasse est pleine, cette partie formant pointeau (17b) soit en position extrême inférieure du fait de la force qui s'exerce sur elle, en second lieu, lorsque la chasse se vide, cette partie formant pointeau (17b) passe d'abord de sa position extrême inférieure à une position supérieure du fait que cette force est inférieure à la fore exercée en sens opposé par la surpression d'air dans le récipient au-dessus du liquide de traitement (2) et par le liquide de traitement soi-même, jusqu'à écoulement d'une dose de liquide de traitement (2) par le trou de décharge (18) et que cette partie formant pointeau (17b) passe ensuite de cette position supérieure à sa position extrême inférieure lorsque la force exercée dans le sens opposé à la force qui s'exerce sur cette partie formant pointeau (17b) est inférieure à cette dernière force ; et, en troisième lieu, lorsque la chasse se remplit, cette partie formant pointeau (17b) passe d'abord de sa position extrême inférieure à cette position supérieure du fait que la force exercée par l'eau de la chasse est supérieure à celle exercée en sens opposé par le liquide de traitement (2), ce qui provoque le transfert d'air de la chambre d'air (13) à l'intérieur du récipient (1) au-dessus du liquide de traitement (2) via le trou de décharge (18), le passage (23) et le trou d'évacuation (12) en participant ainsi à la création de ladite surpression d'air et cette partie formant pointeau (17b) soit ensuite passée de cette position supérieure à sa position extrême inférieure, du fait de la force qui s'exerce sur ladite partie formant pointeau (17b) lorsque les surpressions d'air à l'intérieur du récipient (1) au-dessus du liquide de traitement (2) et à l'intérieur de la chambre d'air (13) sont substantiellement égales.

18. Récipient selon la revendication 17, caractérisé en ce que la force exercée sur la partie formant pointeau (17b) résulte de son propre poids.

19. Récipient selon la revendication 18, caractérisé en ce que la force exercée sur la partie formant pointeau 17b résulte de l'application d'une force appliquée extérieure au moyen d'un organe élastiquement déformable (49).

20. Récipient selon l'une quelconque des revendications 17 à 19, caractérisé en ce qu'il fonctionne en surpression.

21. Récipient selon l'une quelconque des revendications 17 à 20, caractérisé en ce que l'aire du trou de décharge (18) est supérieure, notament nettement supérieure à l'aire du trou d'évacuation (12).

22. Récipient pour distribuer des doses d'un liquide de traitement (2) comportant un dispositif doseur (10) monté dans le col (6), le récipient (1) étant destiné à fonctionner avec le col (6) dirigé vers le bas successivement immergé et émergé dans une masse d'eau, notamment d'une chasse d'eau de toilette, alternativement pleine et vide respectivement, le dis= positif doseur (10) étant du type comportant essentiellement une paroi transversale supérieure (11) fixe écartée du bord libre inférieur (7) du col (6) en définissant ainsi une chambre d'air (13) et percée d'un trou d'évacuation (12) du liquide de traitement (2) ; un retour inférieur (25) fixe écarté du bord libre inférieur (7) du col (6) et percée d'un trou de décharge (18) du liquide de traitement écarté axialement du trou d'évacuation (12) ; une jupe (20) fixe reliant la paroi transversale supérieure (11) et le retour (25) ; un passage (23) du liquide de traitement (2) entre le trou d'évacuation (12) et le trou de décharge (18), le long de la jupe (20) ; et une partie formant pointeau (17b) mobile axialement et agencée pour coopérer avec le trou de décharge (18), caractérisé en ce que la partie formant pointeau (17b) est montée à coulissement axial par rapport à une chemise (35) comportant une cloison transversale d'extrémité supérieure (36) et une cloison latérale (37).

23. Récipient selon la revendication 22, caractérisé en ce que la chemise (35) comporte des saillies (39) attenantes à la cloison latérale (37) et dirigées vers l'extérieur ayant pour fonction, d'une part de maintenir en place, enfoncée à force, la chemise (35) dans la jupe (20) et, d'autre part, de ménager entre la cloison latérale (37) et la jupe (20) les écartements radial et axial constituant le passage (23).

24. Récipient selon l'une quelconque des revendications 22 et 23, caractérisé en ce que la cloison transversale d'extrémité supérieure (36) et la paroi transversale supérieure (11) sont, au moins sensiblement coplanaires.

25. Récipient selon l'une quelconque des revendications 22 à 24, caractérisé en ce que le trou d'évacuation (12) a une forme générale d'anneau.

26. Récipient selon l'une quelconque des revendications 22 à 25, caractérisé en ce que le retour inférieur (25) a une forme tronconique à pointe dirigée vers le bas.

27. Récipient selon l'une quelconque des revendications 22 à 26, caractérisé en ce que la face transversale inférieure (42) a, au moins sensiblement, une forme conique dont la pointe (44) saille en dessous du trou de décharge (18).

28. Récipient selon l'une quelconque des revendications 22 à 26, caractérisé en ce que la face transversale inférieure (42) forme à son extrémité une pointe (44) renflée.

29. Récipient selon l'une quelconque des revendications 22 à 27, caractérisé en ce qu'en position supérieure, la partie formant pointeau (17b), est écartée du retour (25), notamment du bord du trou de décharge (18).

30. Récipient selon l'une quelconque des revendications 22 à 28, caractérisé en ce que le retour (25), la paroi transversale supérieure (11) et la jupe (20) sont monoblocs et font partie d'une pièce (27) comportant également une partie cylindrique (28).

31. Récipient selon la revendication 30, caractérisé en ce que la pièce (27) est réalisée en un matériau présentant une certaine souplesse pour faciliter l'étanchéité avec le col du récipient et/ou avec l'organe mobile.

32. Récipient selon l'une quelconque des revendications 22 à 31, caractérisé en ce que la partie formant pointeau (17b) forme un ensemble monobloc et substantiellement rigide et indéformable avec l'organe (34) qui est logé à coulissement axial dans la chemise fixe (35) ayant une ouverture inférieure (38).

33. Récipient selon l'une quelconque des revendications 22 à 31, caractérisé en ce que la partie formant pointeau (17b) constitue la partie extrême inférieure d'un organe (47) monobloc dont la partie extrême supérieure (48) est fixe, une partie intermé- diare de raccordement (50) des deux parties étant déformable et un organe élastiquement déformable (49) agissant sur la partie formant pointeau.

34. Récipient selon l'une quelconque des revendications 22 à 31 et 33, caractérisé en ce que l'organe (47) comporte une cavité (51) dans laquelle se trouve l'organe élastiquement déformable (49), fermée par une cloison (36) amovible, mais blocable.

## Claims

1. Container for distribution of doses of a treatment liquid (2) comprising a nozzle (10) fitted to the neck (6), the container (1) being designed to function with the neck (6) facing downwards submerging and emerging alternately in a volume of water (15), notable a lavatory cistern (3), the nozzle device (10) being of the type comprised mainly of a transparent partition (11) at a distance from the free edge (7) of the neck (6) thus forming an air compartment (13) and an outlet orifice (12) for the treatment liquid (2), drilled in the partition (11), the nozzle device (10) functioning in the first phase by the build-up of an air overpressure in the container (1) as the level (16) rises in the volume of water (15) above the level of the neck (6), due to the formation in the air compartment (13) of a volume of air separated from the ambient atmosphere by the volume of water (15) then by its compression and finally its expulsion into the container (1) via the outlet orifice (12) and, in the second phase, as the level (16) of the volume of water (15) descends below the level of the neck (6) due to the reduction in the air overpressure and expulsion of the treatment liquid (2) via the outlet orifice (12), resulting from the connection of the compartment (13) with the ambient atmosphere, until the relative pressures in relation to the surface tension of the treatment liquid cut off the treatment liquid (2) flow, characterised by the nozzle device (10) which is fitted with a mechanical, moving, regulation system (17), functioning mainly due to gravity, and whose functions are, on the one hand, to reduce the opening of the passage (23) communicating with a discharge orifice (18) during the second phase of the water level descent (16) and treatment liquid (2) discharge and, on the other hand, to reduce the relative variation in the total weight of the regulation system (17) and the column of treatment liquid (2) it supports, due to the weight of the regulation system (17) itself, this regulation system being used to provide an evenly distributed dose as the container (1) is gradually emptied.

2. Container for distribution of doses of a treatment liquid (2) comprising a nozzle (10) fitted to the neck (6), the container (1) being designed to function with the neck (6) facing downwards submerging and emerging alternately in a volume of water (15), notable a lavatory cistern (3), the nozzle device (10) being of the type comprised mainly of a transparent partition (11) at a distance from the free edge (7) of the neck (6) thus forming an air compartment (13) and an outlet orifice (12) for the treatment liquid (2) drilled in the partition (11), the nozzle device (10) functioning in the first phase by the build-up of an air overpressure in the container (1) as the level (16) rises in the volume of water (15) above the level of the neck (6), due to the formation in the air compartment (13) of a volume of air separated from the ambient atmosphere by the volume of water (15) then by its compression and finally its expulsion into the container (1) via the outlet orifice (12) and, in the second phase, as the level (16) of the volume of water (15) descends below the level of the neck (6) due to the reduction in the air overpressure and expulsion of the treatment liquid (2) via the outlet orifice (12), resulting from the connection of the compartment (13) with the ambient atmosphere, until the relative pressures in relation to the surface tension of the treatment liquid cut off the treatment liquid (2) flow, characterised by the nozzle device (10) which is fitted with a mechanical, moving, regulation system (17), consisting of a part (19) mounted mobile in a mantle (20) adjacent to the sidewall (11), located in the air compartment (13), terminating at the open end (7) of the neck (6), normally the lower, by the discharge orifice (18) and at the other end, that is to say, the container end (1), normally the upper, by the outlet orifice (12).

3. Container according to claim 2, characterised in that the moving part (19) which has a sidewall (21) at a distance from the sidewall (22) of the mantle (20) to describe between the two calibrated passage (23) for the treatment liquid (2).

4. Container according to any one of claims 2 and 3, characterised in that it has protrusions or similar (24) in proximity to the outlet orifice (12), so that the outlet orifice (12) continually remains open, whatever the position of the moving part (19), notably in its extreme up position.

5. Container according to any one of claims 2 to 4 characterised in that the mantle (20) has a lower lip (25) in which the discharge orifice (18) is located in which the lower part of the moving part (19) slides without blanking the discharge hole (18).

6. Container according to any one of claims 2 to 5, characterised in that the mantle (20) has an upper lip (26) in which the outlet orifice (12) is located.

7. Container according to any one of claims 2 to 6, characterised in that the moving part (19) and the mantle (20) have equal sidewalls, the passage (23) being reduced to a small dimension when the moving part (19) is in the extreme lower position.

8. Container according to any one of claims 2 to 7, characterised in that the axial travel of the moving part (19) is of the magnitude of the dimension of the passage (23) between the moving part (19) and the mantle (20).

9. Container according to any one of claims 2 to 8, characterised in that the fact that the dimension of the passage between the discharge orifice (18) and the lower extremity of the moving part (19) is of the same size or slightly greater than the dimensions of the passage (23) between the moving part (19) and the mantle (20).

10. Container according to any one of claim 2 to 9, characterised in that the weight of the moving part (19) is greater, notably appreciably greater, than the weight of the column of treatment liquid (2) on the outlet orifice (12).

11. Container according to any one of claims 2 to 10, characterised in that the moving part (19) has, in the straight axial section, a shape limited by a sidewall (21) an upper horizontal end-piece (32) and a lower endpiece (33) notably in the shape of a cone with the point facing downwards.

12. Container according to any one of claims 2 to 11, characterised in that it has a fixed support piece (27) comprising the side (11) a cylindrical external part (28) and an internal cylindrical part (29), another part (30) being fitted in the support piece (27) and forming the inner wall of the mantle (20) and the upper lip (26).

13. Container according to any one of claims 2 to 12, characterised in that the upper lip (26) is flat and perpendicular to the container axis (1).

14. Container according to any one of claims 2 to 12, characterised in that the upper lip (26) is of a generally tapered or pyramid shape.

15. Container according to any one of claims 2 to 14, characterised in that the weight of the moving part (19) is used to control the overpressure set up inside the container (1) after its immersion in such a way that it acts upon the volume of dose expelled after each time the cistern (3) functions.

16. Container according to any one of claims 2 to 15, characterised in that the moving part (19) enables each time the nozzle emerges to only expel a corresponding dose of liquid (2) based solely on the quantity of air ingressed beforehand into the container (1) during immersion of the nozzle.

17. Container for distribution of doses of a treatment liquid (2) comprising a nozzle (10) fitted to the neck (6), the container (1) being designed to function with the neck (6) facing fownwards submerging and emerging alternately in a volume of water (15), notable a lavatory cistern (3), being full and empty respectively, the nozzle device (10) being of the type comprised mainly of an upper horizontal end- piece (11) fixed away from the free lower edge (7) of the neck (6) thus forming an air compartment (13) and drilled with an outlet orifice (12) for the treatment liquid (2); a fixed lower lip (25) away from the lower free end (7) of the neck (6) and drilled with a discharge orifice (18) for the treatment liquid axially at a distance from the outlet orifice (12); a fixed mantle (20) connecting the upper horizontal endpiece (11) and the lower lip (25); a passage (23) for the treatment liquid (2) between the outlet orifice (12) and the discharge orifice (18), along the mantle (20); and a part forming an axially sliding needle-valve (17b) and designed to marry the discharge orifice (18), characterised by the part forming the needle-valve (17b) belonging to a component (34, 47) located essentially between the upper horizontal end- piece (11) and the lower lip (25); moving between an extreme bottom position in which it marries the lower lip (25) forming a seat in order to blank the discharge orifice (18) and an upper position in which is a away from the lower lip (25) in order to at least partially open the discharge orifice (18); and to which a vertical descending load is exerted which is on the one hand greater than the maximum load exerted by the treatment liquid (2) on the outlet orifice (12) and, on the other hand, lower than the load exerted on the discharge orifice (18) due to the water in the cistern via the air compartment (13); in such a way that firstly, when the cistern is full, the part forming the needle-valve (17b) is in the extreme bottom position due to the load exerted on it, and secondly, when the cistern empties, the part forming the needle-valve (17b) firstly moves from its extreme bottom position to the upper position since the load is smaller than the load exerted in the opposite direction due to the air overpressure in the container above the treatment liquid (2) and by the treatment liquid (2) itself, until a dose of treatment liquid (2) runs out through the discharge orifice (18) and the part forming the needle-valve (17b) then moves from this upper position to its extreme bottom position when the load exerted in the direction opposite to the load exerted on this part forming the needle-valve (17b) is lower than the latter load; and, thirdly, when the cistern fills, this part forming the needle-valve (17b) first of all moves from its extreme bottom position to the top position due to the fact that the load exerted by the cistern water is higher than that exerted in the opposite direction by the treatment liquid (2), which causes the air in the air compartment (13) to be transferred into the container (1) above the treatment liquid (2) via the discharge orifice (18), the passage (23) and the outlet orifice (12) thus contributing to the said air overpressure and the part forming the needle-valve (17b) then moves from this top position to its extreme bottom position, due to the load exerted on the said part forming the needle-valve (17b) when the air overpressures inside the container (1) above the treatment liquid (2) and inside the air compartment (13) are substantially equal.

18. Container according to claim 17, characterised in that the load exerted on the part forming the needle-valve (17b) results from its own weight.

19. Container according to claim 18, characterised in that the load exerted on the part forming the needle-valve (17b) results from the application of an external applied load by means of a flexibly distortable part (49).

20. Container according to any one of claims 17 to 19, characterised in that it functions using overpressure.

21. Container according to any one of claims 17 to 20, characterised in that the cross-section of the discharge orifice (18) is greater, notably much greater than the cross-section of the outlet orifice (12) cross-section.

22. Container for distribution of doses of a treatment liquid (2) comprising a nozzle device (10) fitted to the neck (6), the container (1) being designed to function with the neck (6) facing downwards submerging and emerging alternately in a volume of water, notably a lavatory cistern, being full and empty respectively, the nozzle device (10) being of the type comprised mainly of an upper horizontal end- piece (11) fixed away from the free lower edge (7) of the neck (6) thus forming an air compartment (13) and drilled with an outlet orifice (12) for the treatment liquid (2); a fixed lower lip (25) away from the lower free edge (7) of the neck (6) and drilled with a treatment liquid discharge orifice (18) located axially away from the outlet orifice (12); a fixed mantle (20) connecting the upper horizontal end-piece (11) and the lip (25); a passage (23) for the treatment liquid (2) between the outlet orifice (12) and the discharge orifice (18), along the mantle (20); and a part forming an axially moving needle-valve (17b) and designed to marry the discharge orifice (18), characterised in that the part forming the needle-valve (17b) is mounted to slide axially in relation to a liner (35) which has an upper horizontal end-piece (36) and a sidewall (37).

23. Container in accordance with claim 22, characterised in that the liner (35) has protrusions (39) adjacent to the sidewall (37) which point outwards and whose purpose, on the one hand, is to hold in position, forced in, the liner (35) in the mantle (20), and, on the other hand, form between the sidewall (37) and the mantle (20) the radial and axial gaps forming the passage (23).

24. Container according to any of claims 22 and 23, characterised in that the upper horizontal end-piece (36) and the mantle upper horizontal section (11) are, at least very close to on the same place.

25. Container according to any one of claims 22 to 24, characterised in that the outlet orifice (12) is in the general shape of a ring.

26. Container according to any one of claims 22 to 25, characterised in that the lower lip (25) is in the form of a truncated cone pointing downwards.

27. Container according to any one of claims 22 to 26, characterised in that the lower horizontal surface (42) is, at least more or less, in the shape of a cone the point (44) of which protrudes below the discharge orifice (18).

28. Container according to one of claims 22 to 26, characterised in that the lower horizontal surface (42) forms at its end a bulge-shaped point (44).

29. Container according to one of claims 22 to 27, characterised in that in the top position, the part forming the needle-valve (17b) is free of the lip (25), notably from the edge of the discharge orifice (18).

30. Container according to any one of claims 22 to 28, characterised in that the lip (25), the upper horizontal end-piece (11) and the mantle (20) are monobloc and form a single piece (27) which also comprises a cylindrical part (28).

31. Container according to claim 30, characterised in that the piece (27) is in a material which has a certain flexibility to facilitate the seal with the container neck and/or with the moving device.

32. Container according to any one of claims 22 to 31, characterised in that the part forming the needle-valve (17b) forms a monobloc and substantially rigid and undistortable assembly with the device (34) which is housed and slides axially in the fixed lining (35) having a lower opening (38).

33. Container according to any one of claims 22 to 31, characterised in that the part forming a needle-valve (17b) constitutes the extreme bottom part of a monobloc device (47) the top end of which (48) is fixed, an intermediate part (50) linking the two parts being distortable with a flexibly distortable device (49) acting upon the part forming the needle-valve (17b).

34. Container according to any one of claims 22 to 31 and 33, characterised in that the device (47) has a cavity (51) in which the flexibly distortable device (49) is located, closed off a removable but lockable piece (36).

## Patentansprüche

1. Behälter zur dosierten Abgabe einer Behandlungsflüssigkeit (2) mit einer in dem Hals (6) angeordneten Dosiervorrichtung (10), wobei der Behälter (1) dazu bestimmt ist, mit nach unten gerichtetem Hals (6) zu arbeiten, der nacheinander in eine Wassermasse (15), insbesondere einer Spülvorrichtung (3) eines Wasserklosetts, ein- und austritt, die Dosiervorrichtung (10) im wesentlichen im Abstand von dem freien Rand (7) des Halses (6) eine Querwand (11), die somit eine Luftkammer (13) definiert, und eine in der Wand (11) angebrachte Austrittsöffnung (12) für die Behandlungsflüssigkeit (2) aufweist, die Dosiervorrichtung (10) in einer ersten Phase durch Schaffung eines Luftüberdruckes in dem Behälter (1) beim Anstieg des Spiegels (16) der Wassermasse (15) über das Niveau des Halses (6) hinaus, durch die Ausbildung einer durch die Wassermasse (15) von der Aussenluft getrennten Luftmasse in der Kammer (13), ihre anschliessende Kompression und schliesslich ihren Ausstoss aus dem Behälter (1) durch die Austrittsöffnung (12), und in einer zweiten Phase, beim Absinken des Spiegels (16) der Wassermasse (15) unter das Niveau des Halses (6), durch Abbau des Luftüberdruckes und Auslauf der Behandlungsflüssigkeit (2) durch die Austrittsöffnung (12) infolge der Verbindung der Kammer (13) mit der Aussenluft arbeitet, bis die relativen Drucke in Hinblick auf die Oberflächenspannung der Behandlungsflüssigkeit den weiteren Auslauf der Behandlungsflüssigkeit (2) verhindern, dadurch gekennzeichnet, dass die Dosiervorrichtung (10) ein mechanisches, bewegliches und wesentlich durch Schwerkraft arbeitendes Stellorgan (17) umfasst, das dazu bestimmt ist, einerseits bei der zweiten Phase der Senkung des Wasserspiegels (16) und des Ausflusses der Behandlungsflüssigkeit (2) die Weite eines zu einer Ausflussöffnung (18) führenden Durchlasses (23) zu verringern, und andererseits, in Anbetracht des Eigengewichtes des Stellorgans (17), die relative Änderung des Gesamtgewichtes des Stellorgans (17) und der von ihm getragenen Behandlungsflüssigkeitssäule (2) zu reduzieren, wobei das vorgenannte Stellorgan (17) die Regulierung der abgegebenen Mengen nach Massgabe der Entleerung des Behälters (1) bewirkt.

2. Behälter zur dosierten Abgabe einer Behandlungsflüssigkeit (2) mit einer in dem Hals (6) angeordneten Dosiervorrichtung (10), wobei der Behälter (1) dazu bestimmt ist, mit dem nach unten gerichteten Hals (6) zusammenzuwirken, der nacheinander in eine Wassermasse (15), insbesondere einer Spülvorrichtung (3) eines Wasserklosetts, ein- und austritt, die Dosiervorrichtung (10) im wesentlichen im Abstand von dem freien Rand (7) des Halses (6) eine Querwand (11), die somit eine Luftkammer (13) definiert, und eine in der Wand (11) angebrachte Austrittsöffnung (12) für die Behandlungsflüssigkeit (2) aufweist, die Dosiervorrichtung (10) in einer ersten Phase durch Schaffung eines Luftüberdruckes in dem Behälter (1) beim Anstieg des Spiegels (16) der Wassermasse (15) über das Niveau des Halses (6) hinaus, durch die Ausbildung einer durch die Wassermasse (15) von der Aussenluft getrennten Luftmasse in der Kammer (13), ihre anschliessende Kompression und schliesslich ihren Ausstoss aus dem Behälter (1) durch die Austrittsöffnung (12), und in einer zweiten Phase, beim Absinken des Spiegels (16) der Wassermasse (15) unter das Niveau des Halses (6), durch Abbau des Luftüberdruckes und Auslauf der Behandlungsflüssigkeit (2) durch die Austrittsöffnung (12) infolge der Verbindung der Kammer (13) mit der Aussenluft arbeitet, bis die relativen Drucke in Hinblick auf die Oberflächenspannung der Behandlungsflüssigkeit den weiterten Auslauf der Behandlungsflüssigkeit (2) verhindern, dadurch gekennzeichnet, dass die Dosiervorrichtung (10) ein von einem Teil (19) gebildetes Stellorgan (17) umfasst, das beweglich in einen an die Querwand (11) angrenzenden Mantel (20) montiert ist, der in der Luftkammer (13) angeordnet ist und auf der Seite des freien, normalerweise unteren Randes (7) des Halses (6) durch eine Ausflussöffnung (18), sowie auf der gegenüberliegenden, d.h. dem Behälter (1) zugewandten, normalerweise oberen Seite durch die Austrittsöffnung (12) abgeschlossen ist.

3. Behälter nach Anspruch 2, dadurch gekennzeichnet, dass das bewegliche Teil (19) eine Seitenwand (21) aufweist, die von der Seitenwand (22) des Mantels (20) absteht, um zwischen den genannten Seitenwänden einen kalibrierten Durchlass (23) für die Behandlungsflüssigkeit (2) zu definieren.

4. Behälter nach einem der vorstehenden Ansprüche 2 und 3, dadurch gekennzeichnet, dass er in der Nähe der Austrittsöffnung (12) Vorsprünge oder ähnliche Ausbildungen (24) umfasst, so dass die Austrittsöffnung (12), ohne Rücksicht auf die Stellung des beweglichen Teils (19), und insbesondere in dessen oberen Endstellung, ständig offen bleibt.

5. Behälter nach einem der vorstehenden Ansprüche 2 bis 4, dadurch gekennzeichnet, dass der Mantel (20) einen nach unten gerichteten Einzug (25) umfasst, in dem die Ausflussöffnung (18) angebracht ist und in dem der untere Bereich des beweglichen Teils (19) gleitet, ohne die Ausflussöffnung (18) zu verschliessen.

6. Behälter nach einem der vorstehenden Ansprüche 2 bis 5, dadurch gekennzeichnet, dass der Mantel (20) einen nach oben gerichteten Vorsprung (26) umfasst, in welchem die Austrittsöffnung (12) angebracht ist.

7. Behälter nach einem der vorstehenden Ansprüche 2 bis 6, dadurch gekennzeichnet, dass das bewegliche Teil (19) und der Mantel (20) entsprechende Wände aufweisen, wobei der Durchlass (23) auf einen kleinen Betrag verringert wird, wenn das bewegliche Teil (19) sich in der unteren Endstellung befindet.

8. Behälter nach einem der vorstehenden Ansprüche 2 bis 7, dadurch gekennzeichnet, dass der axiale Verschiebungsweg des beweglichen Teils (19) in der Grössenordnung des Durchlasses (23) zwischen dem beweglichen Teil (19) und dem Mantel (20) liegt.

9. Behälter nach einem der vorstehenden Ansprüche 2 bis 8, dadurch gekennzeichnet, dass die Abmessung des Durchlasses zwischen der Ausflussöffnung (18) und dem unteren Ende des bewegliches Teils (19) etwa in derselben Grössenordnung liegt oder geringfügig grösser ist als die Abmessungen des Durchlasses (23) zwischen dem beweglichen Teil (19) und dem Mantel (20).

10. Behälter nach einem der vorstehenden Ansprüche 2 bis 9, dadurch gekennzeichnet, dass das Gewicht des beweglichen Teils (19) grösser, und insbesondere deutlich grösser ist als das Gewicht der Säule der Behandlungsflüssigkeit (2) über der Austrittsöffnung (12).

11. Behälter nach einem der vorstehenden Ansprüche 2 bis 10, dadurch gekennzeichnet, dass das bewegliche Teil (19) im axialen Profilschnitt eine Form aufweist, die durch eine Seitenwand (21), eine querliegende obere Stirnfläche (32) und eine untere, insbesondere kegelförmige Wand (33) mit nach unten gerichteter Spitze begrenzt ist.

12. Behälter nach einem der vorstehenden Ansprüche 2 bis 11, dadurch gekennzeichnet, dass er ein feststehendes Tragteil (27) umfasst, das von der Wand (11), einem zylindrischen Aussenteil (28) und einem zylindrischen Innenteil (29) gebildet wird, wobei ein anderes Teil (30) in das Tragteil (27) eingebaut ist und die innere Wand des Mantels (20) sowie den oberen Vorsprung (26) bildet.

13. Behälter nach einem der vorstehenden Ansprüche 2 bis 12, dadurch gekennzeichnet, dass der obere Vorsprung (26) merklich eben und senkrecht zur Achse des Behälters (1) verläuft.

14. Behälter nach einem der vorstehenden Ansprüche 2 bis 12, dadurch gekennzeichnet, dass der obere Vorsprung (26) eine allgemein kegelförmige oder pyramidenförmige Ausbildung aufweist.

15. Behälter nach einem der vorstehenden Ansprüche 2 bis 14, dadurch gekennzeichnet, dass das Gewicht des beweglichen Teils (19) zur Kontrolle des innerhalb des Behälters (1), nach dessen Eintauchen, erzeugten Überdruckes dient, um auf das Volumen der nach jeder Betätigung der Spülvorrichtung (3) abgegebenen Menge einzuwirken.

16. Behälter nach einem der vorstehenden Ansprüche 2 bis 15, dadurch gekennzeichnet, dass das bewegliche Teil (19) es ermöglicht, jedesmal wenn der Dosierer sich in der aufgetauchten Stellung befindet, nur eine dosierte Menge der Flüssigkeit (2) abzugeben, die lediglich der zuvor, im Augenblick des Eintauchens der Dosiervorrichtung in den Behälter (1) eingeführten Luftmenge entspricht.

17. Behälter zur dosierten Abgabe einer Behandlungsflüssigkeit (2) mit einer in dem Hals (6) angeordneten Dosiervorrichtung (10), wobei der Behälter (1) dazu bestimmt ist, mit nach unten gerichtetem Hals (6) zu arbeiten, der nacheinander in eine Wassermasse, insbesondere einer abwechselnd jeweils vollen und leeren Spülvorrichtung eines Wasserklosetts, ein- und austritt, die Dosiervorrichtung (10) im wesentlichen im Abstand von dem unteren freien Rand (7) des Halses (6) eine obere Querwand (11), die somit eine Luftkammer (13) definiert und mit einer Austrittsöffnung (12) für die Behandlungsflüssigkeit (2) versehen ist, einen unteren, ortsfesten Vorsprung (25), der von dem unteren freien Rand (7) des Halses (6) absteht und mit einer Ausflussöffnung (18) für die Behandlungsflüssigkeit versehen ist, die in axialer Richtung von der Austrittsöffnung (12) entfernt ist, einen feststehenden, die obere Querwand (11) mit dem unteren Vorsprung (25) verbindenden Mantel (20), einen sich an dem Mantel (20) entlang erstreckenden Durchlass (23) für die Behandlungsflüssigkeit (2) zwischen der Austrittsöffnung (12) und der Ausflussöffnung (18), und ein eine axial bewegliche und für das Zusammenwirken mit der Ausflussöffnung (18) eingerichtete Düsennadel (17b) bildendes Element aufweist, dadurch gekennzeichnet, dass das die Düsennadel (17b) bildende Element einem Organ (34, 47) angehört, das sich wesentlich zwischen der oberen Querwand (11) und dem unteren Vorsprung (25) erstreckt, zwischen einer unteren Endstellung, in der es zur Verschliessung der Ausflussöffnung (18) mit dem einen Sitz bildenden unteren Vorsprung (25) zusammenwirkt, und einer oberen Stellung verschiebbar ist, in der es zur wenigstens teilweisen Öffnung der Ausflussöffnung (18) vom unteren Vorsprung (25) absteht, und auf welches eine vertikale Abtriebskraft einwirkt, die einerseits grösser ist als die maximale von der Behandlungsflüssigkeit (2) auf die Austrittsöffnung (12) ausgeübte Kraft, und die andererseits kleiner ist als die Kraft, die durch das in der vollen Spülvorrichtung vorhandene Wasser über die Luftkammer (13) auf die Ausflussöffnung (18) ausgeübt wird, so dass erstens, bei voller Spülvorrichtung, dieses eine Düsennadel (17b) bildende Element sich infolge der auf dieses einwirkenden Kraft in der unteren Endstellung befindet, zweitens, bei leerer Spülvorrichtung, dieses eine Düsennadel (17b) bildende Element zunächst aus seiner unteren Endstellung in eine obere Stellung verschoben wird, da diese Kraft kleiner ist als die innerhalb des Behälters durch den Luftüberdruck oberhalb der Behandlungsflüssigkeit (2) und durch die Behandlungsflüssigkeit selbst in entgegengesetzter Richtung ausgeübte Kraft, bis die Abgabe einer dosierten Menge von Behandlungsflüssigkeit (2) durch die Ausflussöffnung (18) erfolgt, und dass dieses eine Düsennadel (17b) bildende Element anschliessend von dieser oberen Stellung aus in seine untere Endstellung verschoben wird, wenn die Kraft, die der auf dieses die Düsennadel (17b) bildende Element ausgeübten Kraft entgegengerichtet ist, kleiner ist als diese letztere, und dass drittens bei sich füllender Spülvorrichtung dieses die Düsennadel (17b) bildende Element zunächst aus seiner unteren Endstellung in diese obere Stellung verschoben wird, da die durch das Wasser der Spülvorrichtung ausgeübte Kraft grösser ist als die durch die Behandlungsflüssigkeit (2) in der entgegengesetzten Richtung ausgeübte Kraft, was über die Ausflussöffnung (18), den Durchlass (23) und die Austrittsöffnung (12) eine Luftübertragung aus der Luftkammer (13) in das Innere des Behälters (1) oberhalb der Behandlungsflüssigkeit (2) bewirkt und somit zur Schaffung des genannten Luftüberdruckes beiträgt, und dieses die Düsennadel (17b) bildende Element anschliessend durch die auf dieses ausgeübte Kraft aus dieser oberen Stellung in seine untere Endstellung gebracht wird, wenn die Luftüberdrucke im Innern des Behälters (1), oberhalb der Behandlungsflüssigkeit (2) und im Innern der Luftkammer (13) wesentlich gleich sind.

18. Behälter nach Anspruch 17, dadurch gekennzeichnet, dass die auf das die Düsennadel (17b) bildende Element einwirkende Kraft sich aus dessen Eigengewicht ergibt.

19. Behälter nach Anspruch 18, dadurch gekennzeichnet, dass die auf das die Düsennadel (17b) bildende Element einwirkende Kraft sich aus der Anwendung einer mittels eines elastisch verformbaren Organs (49) angelegten äusseren Kraft ergibt.

20. Behälter nach einem der vorstehenden Ansprüche 17 bis 19, dadurch gekennzeichnet, dass er unter Überdruck arbeitet.

21. Behälter nach einem der vorstehenden Ansprüche 17 bis 20, dadurch gekennzeichnet, dass die Querschnittsfläche der Ausflussöffnung (18) grösser, und selbst merklich grösser ist als die Querschnittsfläche der Austrittsöffnung (12).

22. Behälter zur dosierten Abgabe einer Behandlungsflüssigkeit (2) mit einer in dem Hals (6) angeordneten Dosiervorrichtung (10), wobei der Behälter (1) dazu bestimmt ist, mit nach unten gerichtetem Hals (6) zu arbeiten, der nacheinander in eine Wassermasse, insbesondere einer abwechselnd jeweils vollen und leeren Spülvorrichtung eines Wasserklosetts, ein- und austritt, die Dosiervorrichtung (10) im wesentlichen im Abstand von dem freien unteren Rand (7) des Halses (6) eine feststehende obere Querwand (11), die somit eine Luftkammer (13) definiert und mit einer Austrittsöffnung (12) für die Behandlungsflüssigkeit (2) versehen ist, einen vom freien unteren Rand (7) des Halses (6) abstehenden, mit einer Ausflussöffnung (18) für die Behandlungsflüssigkeit versehenen und in axialem Abstand von der Austrittsöffnung (12) angeordneten festen unteren Vorsprung (25), einen die obere Querwand (11) mit dem unteren Vorsprung (25) verbindenden Mantel (20), einen sich an dem Mantel (20) entlang erstreckenden Durchlass (23) für die Behandlungsflüssigkeit (2) zwischen der Austrittsöffnung (12) und der Ausflussöffnung (18), und ein eine axial bewegliche und für das Zusammenwirken mit der Ausflussöffnung (18) eingerichtete Düsennadel (17b) bildendes Element aufweist, dadurch gekennzeichnet, dass das die Düsennadel (17b) bildende Element im Verhältnis zu einem eine querliegende obere Abschlusswand (36) und eine Seitenwand (37) umfassenden Futterrohr (35) axial gleitend montiert ist.

23. Behälter nach Anspruch 22, dadurch gekennzeichnet, dass das Futterrohr (35) an die Seitenwand (37) anstossende und nach aussen gerichtete Vorsprünge (39) umfasst, die dazu bestimmt sind, einerseits das unter Kraftanwendung in den Mantel (20) eingetriebene Futterrohr (35) in Stellung zu halten und andererseits zwischen der Seitenwand (37) und dem Mantel (20) einen den Durchlass (23) bildenden radialen und axialen Abstand zu belassen.

24. Behälter nach einem der vorstehenden Ansprüche 22 und 23, dadurch gekennzeichnet, dass die querliegende obere Abschlusswand (36) und die obere Querwand (11) zumindest merklich in gleicher Ebene liegen.

25. Behälter nach einem der vorstehenden Ansprüche 22 bis 24, dadurch gekennzeichnet, dass die Austrittsöffnung (12) eine allgemeine Ringform aufweist.

26. Behälter nach einem der vorstehenden Ansprüche 22 bis 25, dadurch gekennzeichnet, dass der untere Vorsprung (25) eine Kegelstumpfform mit nach unten gerichteter Spitze aufweist.

27. Behälter nach einem der vorstehenden Ansprüche 22 bis 26, dadurch gekennzeichnet, dass die untere Querfläche (42) eine wenigstens merkliche Kegelform aufweist, deren Spitze (44) unterhalb der Ausflussöffnung (18) vorsteht.

28. Behälter nach einem der vorstehenden Ansprüche 22 bis 26, dadurch gekennzeichnet, dass die untere Querfläche (42) an ihrem Ende eine wulstartig ausgebildete Spitze (44) aufweist.

29. Behälter nach einem der vorstehenden Ansprüche 22 bis 27, dadurch gekennzeichnet, dass das die Düsennadel (17b) bildende Element in der oberen Stellung von dem Vorsprung (25) und insbesondere von dem Rand der Ausflussöffnung (18) abliegt.

30. Behälter nach einem der vorstehenden Ansprüche 22 bis 28, dadurch gekennzeichnet, dass der Vorsprung (25), die obere Querwand (11) und der Mantel (20) einstückig ausgebildet sind und einem Teil (27) angehören, .das ebenfalls einen zylindrischen Bereich (28) aufweist.

31. Behälter nach Anspruch 30, dadurch gekennzeichnet, dass das Teil (27) aus einem eine gewisse Biegsamkeit aufweisenden Material gefertigt ist, um die Abdichtung gegenüber dem Hals des Behälters und/oder dem beweglichen Organ zu erleichtern.

32. Behälter nach einem der vorstehenden Ansprüche 22 bis 31, dadurch gekennzeichnet, dass das die Düsennadel (17b) bildende Element, zusammen mit dem in dem mit einer unteren Öffnung (38) versehenen Futterohr (35) axial gleitend angeordenten Organ (34), eine einstückige, merklich starre und unverformbare Einheit bildet.

33. Behälter nach einem der vorstehenden Ansprüche 22 bis 31, dadurch gekennzeichnet, dass das die Düsennadel (17b) bildende Element den unteren Endbereich eines einstückigen Organes (47) darstellt, dessen oberer Endbereich (48) feststeht, wobei ein zwischen den vorgenannten Bereichen liegender Anschlussbereich (50) verformbar ist und ein elastisch verformbares Organ (49) auf das die Düsennadel bildende Element einwirkt.

34. Behälter nach einem der vorstehenden Ansprüche 22 bis 31 und 33, dadurch gekennzeichnet, dass das Organ (47) einen Hohlraum (51) aufweist, in welchem das elastisch verformbare Organ (49) untergebracht ist, und der durch eine lösbare, aber blockierbare Wand (36) abgeschlossen ist.
